# EUROPÄISCHE PATENTANMELDUNG

(11) **EP 4 699 971 A1**
(43) Veröffentlichungstag der Anmeldung: **25.02.2026**
(21) Anmeldenummer: 25194777.6
(22) Anmeldetag: 08.08.2025
(51) Int. Cl.: B66B 9/193

(54) **HEBEFAHRZEUG MIT AUTOMATISCH TRENN- UND SCHLIESSBARER BREMSVORRICHTUNG**

(30) Priorität: 23.08.2024 DE 102024124238
(71) Anmelder: Klaas-Alu-Kranbau GmbH, 59387 Ascheberg (DE)
(72) Erfinder: Kreickmann, Janis, 59387 Ascheberg (DE)
(74) Vertreter: Patentanwälte Olbricht Buchhold Keulertz

(57) **Zusammenfassung**

Die Erfindung betrifft ein Hebefahrzeug (2). Es weist ein Fahrwerk (4), eine relativ zum Fahrwerk (4) aufwärts verschwenkbare Hebevorrichtung (10), eine an der Hebevorrichtung (10) und vom Fahrwerk (4) beabstandet angeordnete Kupplungsvorrichtung (14) und eine als Auflaufbremse ausgebildete Bremsvorrichtung (20) auf. Die Bremsvorrichtung (20) ist in einer Bremsfunktionsstellung zum Bremsen einer Drehbewegung zumindest eines Rades (8) des Fahrwerkes (4) in Abhängigkeit von einer Stellung eines Kupplungselementes (16) der Kupplungsvorrichtung (14) ausgebildet und weist zumindest ein Bremskraftübertragungselement (22) auf, das zur Übertragung einer Bremskraft ausgebildet ist und sich zumindest in der Bremsfunktionsstellung der Bremsvorrichtung (20) zumindest teilweise zwischen der Kupplungsvorrichtung (14) und dem Fahrwerk (4) erstreckt Erfindungsgemäß ist das Bremskraftübertragungselement (22) derart an der Hebevorrichtung (10) gelagert ist, dass die Bremsvorrichtung (20) mit einer Schwenkbewegung der Hebevorrichtung (10) von einer Betriebsstellung in eine Fahrtstellung automatisch in die Bremsfunktionsstellung überführt wird.

## Beschreibung

Die Erfindung betrifft ein Hebefahrzeug. Das Hebefahrzeug weist ein Fahrwerk, eine Hebevorrichtung, eine Kupplungsvorrichtung und eine Bremsvorrichtung auf. Das Fahrwerk weist einen Fahrwerksrahmen und zumindest ein am Fahrwerksrahmen drehbeweglich um eine Drehachse gelagertes Rad auf. Die Hebevorrichtung dient zum Anheben von Gegenständen oder Personen. Die Hebevorrichtung weist zumindest ein länglich ausgebildetes Tragelement auf. Die Hebevorrichtung ist von einer Betriebsstellung in eine Fahrtstellung um eine Hebeschwenkachse schwenkbeweglich am Fahrwerksrahmen gelagert. Die Kupplungsvorrichtung weist ein Kupplungselement und einen Kupplungsrahmen auf. Das Kupplungselement ist zumindest in einer Kupplungsfunktionsstellung der Kupplungsvorrichtung zur Kupplung des Hebefahrzeuges mit einem Kraftfahrzeug ausgebildet. An dem Kupplungsrahmen ist das Kupplungselement von einer ersten Stellung in eine zweite Stellung in eine Kupplungsverschieberichtung verschieblich gelagert. Die Kupplungsvorrichtung ist von dem Fahrwerk beabstandet am Tragelement angeordnet. Die Bremsvorrichtung ist in einer Bremsfunktionsstellung zum Bremsen einer Drehbewegung des zumindest einen Rades in Abhängigkeit von der Stellung des Kupplungselementes relativ zum Kupplungsrahmen ausgebildet. Die Bremsvorrichtung weist zumindest ein Bremskraftübertragungselement auf. Das Bremskraftübertragungselement ist zur Übertragung einer Bremskraft ausgebildet und erstreckt sich zumindest in der Bremsfunktionsstellung der Bremsvorrichtung zumindest teilweise zwischen der Kupplungsvorrichtung und dem Fahrwerk.

Ein derartiges Hebefahrzeug ist in der Praxis bekannt. Dabei handelt es sich beispielsweise um einen Schrägaufzug, der dazu dienst, Lasten wie Möbel von außen an oberhalb des Erdgeschosses gelegene Gebäudeöffnungen zu bringen. Hierzu ist die Hebevorrichtung in die Betriebsstellung zu bringen. Für eine Straßenfahrt ist die Hebevorrichtung in die Fahrtstellung zu bringen. Durch die Anordnung der Kupplungsvorrichtung am Tragelement statt am Fahrwerksrahmen lässt sich das Tragelement auch während der Straßenfahrt als tragendes Bauteil nutzen und der Fahrwerksrahmen besonders leicht ausbilden. Mit der Anordnung der Kupplungsvorrichtung an dem Tragelement geht einher, dass eine Verschwenkung der Hebevorrichtung um die Hebeschwenkachse auch eine Verschwenkung der Kupplungsvorrichtung um die Hebeschwenkachse bedeutet.

Das bekannte Hebefahrzeug weist eine im Bereich der PKW-Anhänger übliche Auflaufbremse auf. Das Bremskraftübertragungselement dient zur Übertragung der Bremskraft von der Kupplungsvorrichtung zum Rad. Dazu erstreckt es sich mit Abstand zum Tragelement in Fahrtrichtung, unmittelbar zwischen der Kupplungsvorrichtung und dem Fahrwerk. Um die Hebevorrichtung relativ zum Fahrwerksrahmen um die Hebeschwenkachse von der Fahrtstellung in die Betriebsstellung verschwenken zu können, ohne dadurch die Bremsvorrichtung zu zerstören, ist das Bremskraftübertragungselement zuvor manuell von einem daran anschließenden Element der Bremsvorrichtung zu trennen. Umgekehrt ist das Bremskraftübertragungselement nach einer Verschwenkung der Hebevorrichtung von der Betriebsstellung in die Fahrtstellung wieder manuell mit dem Element zu verbinden, um die Bremsvorrichtung in die Bremsfunktionsstellung zu bringen und damit einsatzfähig zu machen. Damit geht ein erheblicher Aufwand für den Nutzer des Hebefahrzeuges einher und ist insofern ein erhebliches Sicherheitsrisiko gegeben, als ein Versäumen des Verbindens des Bremskraftübertragungselementes mit dem weiteren Element der Bremsvorrichtung vor einer Straßenfahrt eine nicht funktionsfähige Bremse zur Folge hat.

Aufgabe der vorliegenden Erfindung ist die Bereitstellung eines derartig ausgebildeten Hebefahrzeuges, dass der Aufwand zu seiner Bedienung bei größtmöglicher Zuverlässigkeit reduziert ist.

Erfindungsgemäß ist das Bremskraftübertragungselement derart an der Hebevorrichtung gelagert, dass die Bremsvorrichtung mit einer Schwenkbewegung der Hebevorrichtung in die Fahrtstellung automatisch in die Bremsfunktionsstellung überführt wird. Dadurch wird die Notwendigkeit eines manuellen Eingreifens zur Erreichung der Bremsfunktionsstellung vermieden. Insbesondere ist die Bremsvorrichtung derart ausgebildet, dass die Hebevorrichtung nicht in die Fahrtstellung zu verschwenken ist, ohne dass damit die Bremsvorrichtung in die Bremsfunktionsstellung überführt wird. Dadurch ist die Zuverlässigkeit der Bremsvorrichtung bei Abnahme des Aufwandes für den Nutzer erhöht.

Bei dem Hebefahrzeug handelt es sich bevorzugt um einen Aufzug. Besonders bevorzugt handelt es sich um einen Bau-, Möbel- und/oder Schrägaufzug. Alternativ kann es sich bei dem Hebefahrzeug bevorzugt beispielsweise auch um einen Kran oder um eine Hubarbeitsbühne handeln. Die genannten Hebefahrzeuge haben gemeinsam, dass die Hebevorrichtung zur Überbrückung eines Höhenunterschiedes bzw. zum Anheben einer Last ausgebildet ist, wozu das Tragelement in der Betriebsstellung der Hebevorrichtung derart ausgerichtet wird, dass es sich vom Fahrzeugrahmen aus nach oben erstreckt. Insbesondere weist die Hebevorrichtung eine Mehrzahl teleskopierbarer Tragelement auf, entlang derer in der Betriebsstellung vorzugsweise ein Möbelbehälter verschieblich ist.

Das Fahrwerk umfasst bevorzugt zumindest zwei Räder. Der Fahrwerksrahmen ist bevorzugt zumindest im Wesentlichen spiegelsymmetrisch zu einer senkrechten und in die Fahrrichtung ausgerichteten Spiegelebene ausgebildet. Bezogen auf die Fahrtrichtung ist das zumindest eine Rad vorzugsweise zwischen der Kupplungsvorrichtung und der Hebeschwenkachse angeordnet. Das zumindest eine Rad berührt eine Bodenebene, in der im Einsatz des Hebefahrzeuges idealerweise eine Bodenoberfläche liegt. Die Bodenebene wird vom Hebefahrzeug nicht geschnitten.

Die Hebevorrichtung ist insbesondere durch einen Aktuator, bevorzugt durch einen Hydraulikzylinder, von der Fahrtstellung in die Betriebsstellung und zurück schwenkbeweglich. Die Hebeschwenkachse erstreckt sich insbesondere parallel zur Bodenebene. Bei dem zumindest einen Tragelement handelt es sich bevorzugt um eine Schiene oder einen Träger. In der Fahrtstellung liegt die Hebevorrichtung vorzugsweise mit einem von der Hebeschwenkachse beabstandeten Abschnitt auf dem Fahrwerksrahmen auf. Bevorzugt weist das Hebefahrzeug zwischen der Hebevorrichtung und dem Fahrwerksrahmen eine Schwenkvorrichtung zur Verschwenkung der Hebevorrichtung relativ zum Fahrwerksrahmen um eine zur Bodenebene angewinkelte, insbesondere rechtwinklige, Seitenschwenkachse auf.

Die Kupplungsvorrichtung ist hinsichtlich ihrer Funktion bevorzugt konventionell ausgebildet. Das Kupplungselement ist zur Verbindung mit einer üblichen PKW-Anhängerkupplung ausgebildet, weist also eine Kugelkupplung auf. Die Kupplungsverschieberichtung, in die das Kupplungselement von der ersten Stellung in die zweite Stellung verschieblich gelagert ist, fällt insbesondere mit einer Längsrichtung des Tragelementes und/oder der Fahrtrichtung zusammen. Das Kupplungselement ist bevorzugt von dem Fahrwerksrahmen abgewandt positioniert. Die Kupplungsvorrichtung ist an einem von der Hebeschwenkachse abgewandten Ende der Hebevorrichtung angeordnet.

Die Bremsvorrichtung ist bevorzugt als Auflaufbremse ausgebildet. Das bedeutet, dass die Bremsvorrichtung zum Bremsen des Rades in Abhängigkeit der Verschiebung des Kupplungselementes relativ zum Kupplungsrahmen ausgebildet. Die Bremskraft resultiert im Falle eines Bremsens des Kraftfahrzeuges, an dem das Hebefahrzeug zur Straßenfahrt angekuppelt ist, aus der Relativbewegung des Kupplungsrahmens auf das Kupplungselement zu, die wiederum durch die Massenträgheit des mit Ausnahme des Kupplungselementes gesamten Hebefahrzeuges hervorgeht.

Die Bremsfunktionsstellung ist so zu verstehen, dass die Bremsvorrichtung in ihr einsatzfähig ist und das Bremsen einzig von der genannten Relativbewegung abhängt. Alternativ zur Bremsfunktionsstellung ist die Bremsvorrichtung insbesondere in einer Bremstrennstellung angeordnet. In die Bremstrennstellung wird die Bremsvorrichtung insbesondere mit der Schwenkbewegung der Hebevorrichtung aus der Fahrtstellung und/oderD in die Betriebsstellung automatisch überführt. Die genannten Stellungen der Bremsvorrichtung sind besonders bevorzugt mechanisch notwendigerweise mit den genannten Stellungen der Hebevorrichtung verknüpft.

Das Bremskraftübertragungselement ist insofern zumindest teilweise zwischen der Kupplungsvorrichtung und dem Fahrwerk angeordnet, als es die Bremskraft von der Kupplungsvorrichtung zum Fahrwerk überträgt. Die Präposition "zwischen" ist also nicht unbedingt streng geometrisch, sondern funktional zu verstehen. Eine streng geometrische Anordnung des Bremskraftübertragungselementes zwischen der Kupplungsvorrichtung und dem Fahrwerk kann jedoch vorteilhaft sein. Konkret ist das Bremskraftübertragungselement bevorzugt am Tragelement der Hebevorrichtung gelagert.

Vorzugsweise ist die Bremsvorrichtung derart ausgebildet, dass das Bremskraftübertragungselement zur Übertragung der Bremskraft auf ein dem Bremskraftübertragungselement nachgeordnetes Bremskraftaufnahmeelement der Bremsvorrichtung ausgebildet ist. Das Bremskraftaufnahmeelement dient bevorzugt ebenso wie das Bremskraftübertragungselement der Übertragung der Bremskraft zum Rad. Das Bremskraftaufnahmeelement ist insbesondere am Fahrwerk gelagert. Die Lagerung des Bremskraftübertragungselementes an der Hebevorrichtung und des Bremskraftaufnahmeelementes am Fahrwerk bewirkt bevorzugt, dass die Bremsvorrichtung mit der Schwenkbewegung der Hebevorrichtung von der Fahrtstellung in die Betriebsstellung zwischen dem Bremskraftübertragungselement und dem Bremskraftaufnahmeelement getrennt wird.

Besonders bevorzugt ist die Bremsvorrichtung derart ausgebildet, dass das Bremskraftübertragungselement mit der Schwenkbewegung der Hebevorrichtung in die Fahrtstellung in Kontakt mit dem Bremskraftaufnahmeelement zu bringen ist. Insbesondere liegt das Bremskraftübertragungselement in der Fahrtstellung der Hebevorrichtung jedenfalls an dem Bremskraftaufnahmeelement an. Auf diese Weise ist die Bremskraft zuverlässig zu übertragen. Der Kontakt zwischen dem Bremskraftübertragungselement und dem Bremskraftaufnahmeelement definiert insbesondere die Bremsfunktionsstellung. Das Vorstehende gilt bevorzugt unabhängig von der Stellung des Kupplungselementes relativ zum Kupplungsrahmen. Alternativ zum beschriebenen notwendigen Kontakt in der Bremsfunktionsstellung ist es denkbar, dass der Kontakt zwischen dem Bremskraftübertragungselement und dem Bremskraftaufnahmeelement in der Bremsfunktionsstellung erst mit der Verschiebung des Kupplungselementes relativ zum Kupplungsrahmen hergestellt wird. Generell ist freilich auch eine andere Beweglichkeit des Kupplungselementes relativ zum Kupplungsrahmen als die reine Verschieblichkeit möglich.

Vorzugsweise ist die Bremsvorrichtung derart ausgebildet, dass das Bremskraftübertragungselement die Bremskraft mittels eines Drucks auf das Bremskraftaufnahmeelement überträgt. Damit ist gemeint, dass das Bremskraftaufnahmeelement in Abgrenzung beispielsweise von einem Druck auf einen Teil einer Öse eines biegeschlaffen und im Gesamten auf Zug belasteten Elementes hauptsächlich druckbelastet wird. Dazu ist das Bremskraftaufnahmeelement insbesondere starr ausgebildet. Die Bremskraftübertragung mittels Drucks erlaubt eine mechanisch einfache Ausbildung der Trennbarkeit der Bremsvorrichtung. Besonders bevorzugt wird der Druck im Betrieb in eine zur Bodenebene angewinkelte Richtung ausgeübt, um die Bremskraft von der Hebevorrichtung zum Rad übertragen zu können. Alternativ ist freilich auch eine Übertragung der Bremskraft von dem Bremskraftübertragungselement auf das Bremskraftaufnahmeelement mittels Zugs denkbar.

Das Bremskraftaufnahmeelement ist mit Vorteil in eine Druckrichtung verschieblich am Fahrwerk gelagert. Die Druckrichtung ist bevorzugt rechtwinklig zu einer auf die Hebeschwenkachse bezogenen Radialen ausgerichtet, die das Bremskraftaufnahmeelement schneidet. Besonders bevorzugt ist die Druckrichtung rechtwinklig zur Bodenebene ausgerichtet. Durch den im Einsatz von dem Bremskraftübertragungselement ausgeübten Druck ist eine Verschiebung des Bremskraftaufnahmeelementes in die Druckrichtung zu erreichen. Damit ist eine mechanisch einfache und dadurch sichere Möglichkeit zur Kraftübertragung gewählt.

Das Bremskraftaufnahmeelement weist bevorzugt ein sich länglich in die Druckrichtung erstreckenden Längselement und ein Plattenelement auf. Das Plattenelement ist an einem dem Bremskraftübertragungselement zugewandten Ende des Längselementes angeordnet und erstreckt sich insbesondere rechtwinklig zur Druckrichtung flächig. Während das Längselement trotz der Druckübertragung einen schlanken und leichten Aufbau der Bremsvorrichtung ermöglicht, erhöht das Plattenelement durch die Schaffung einer großen Fläche zur Aufnahme des Drucks von dem Bremskraftübertragungselement die Ausfallsicherheit.

Das Bremskraftübertragungselement umfasst vorzugsweise ein drehbar gelagertes Abrollelement zum Abrollen an dem Bremskraftaufnahmeelement. Dadurch wird eine zumindest weitgehend reibungslose Übertragung der Bremskraft von dem Bremskraftübertragungselement auf das Bremskraftaufnahmeelement insbesondere für den Fall ermöglicht, dass das Bremskraftübertragungselement anders beweglich gelagert ist als das Bremskraftaufnahmeelement. Das Abrollelement ist insbesondere drehbar um eine zur Hebeschwenkachse parallele Achse und/oder steht zum Bremskraftaufnahmeelement hin ab. Das Abrollelement ist besonders bevorzugt mittels eines Kugellagers an einem nicht drehbaren Teil des Bremskraftübertragungselementes gelagert.

Vorzugsweise weist die Bremsvorrichtung ein Bremskraftzuleitungselement auf. Das Bremskraftzuleitungselement ist vom Bremskraftaufnahmeelement beanstandet am Bremskraftübertragungselement gelagert. Das Bremskraftzuleitungselement ist zur Übertragung der Bremskraft auf das Bremskraftübertragungselement mittels eines Zugs ausgebildet. Dazu kann das Bremskraftzuleitungselement starr oder biegeschlaff ausgebildet sein. Durch die Anordnung des Bremskraftübertragungselementes zwischen dem Bremskraftzuleitungselement und dem Bremskraftaufnahmeelement ist das Bremskraftübertragungselement zu einer Umwandlung der Bremskraft von einer ziehenden in eine drückende Kraft ausgebildet.

Bevorzugt weist die Bremsvorrichtung zwischen dem Bremskraftaufnahmeelement und dem Rad ein erstes Bremskraftumlenkelement auf. Das erste Bremskraftumlenkelement ist zur Übertragung der Bremskraft ausgebildet. Das erste Bremskraftumlenkelement ist vorzugsweise schwenkbeweglich um eine erste Umlenkschwenkachse am Fahrwerk angeordnet. Besonders bevorzugt ist das Bremskraftaufnahmeelement unmittelbar am ersten Bremskraftumlenkelement gelagert. Außerdem ist am ersten Bremskraftumlenkelement bevorzugt ein Bremskraftweiterleitungselement der Bremsvorrichtung angeordnet. Insbesondere überträgt das erste Bremskraftumlenkelement die Bremskraft mittels eines Zugs bzw. als ziehende Kraft auf das Bremskraftweiterleitungselement, das wiederum biegeschlaff ausgebildet sein kann. Durch diese Ausbildung der Bremsvorrichtung gelangt die Bremskraft wie bei konventionellen Auflaufbremsen als in die Fahrtrichtung gerichtete Zugkraft zum Rad.

Vorzugsweise ist das Bremskraftübertragungselement schwenkbeweglich um eine Übertragungsschwenkachse an der Hebevorrichtung, insbesondere am Tragelement, gelagert. Dadurch ist die Übersetzung einer ziehenden in eine drückende Kraft mechanisch einfach und zuverlässig umzusetzen. Die Übertragungsschwenkachse ist bevorzugt unbeweglich relativ zum Tragelement bzw. zum ihr nächstliegenden Tragelement.

Bevorzugt bilden das Bremskraftübertragungselement und die Hebevorrichtung zumindest einen Anschlag aus, der eine Schwenkbewegung des Bremskraftübertragungselementes um die Übertragungsschwenkachse begrenzt. Besonders bevorzugt bilden das Bremskraftübertragungselement und die Hebevorrichtung zwei Anschläge aus, durch die sowohl eine Schwenkbewegung im Uhrzeigersinn als auch eine Schwenkbewegung entgegen dem Uhrzeigersinn begrenzt ist. Dadurch lässt sich eine zu weite Verschwenkung des Bremskraftübertragungselementes vermeiden, die bei einer beabsichtigen Herstellung der Bremsfunktionsstellung ein Verpassen des Bremskraftaufnahmeelementes zur Folge haben könnte.

Das Bremskraftübertragungselement weist vorzugsweise einen ersten Übertragungsschenkel zur Übertragung der Bremskraft und einen zweiten Übertragungsschenkel zur Aufnahme der Bremskraft auf. Der zweite Übertragungsschenkel erstreckt sich dabei angewinkelt zum ersten Übertragungsschenkel. Der erste Übertragungsschenkel liegt in der Bremsfunktionsstellung insbesondere am Bremskraftaufnahmeelement an oder weist das Abrollelement auf. Der zweite Übertragungsschenkel ist insbesondere zur Aufnahme der Bremskraft von dem Bremskraftzuleitungselement ausgebildet. Beide Übertragungsschenkel erstrecken sich bevorzugt radial zur Übertragungsschwenkachse. In einer Seitenansicht des Hebefahrzeuges ist das Bremskraftübertragungselement damit bevorzugt V-förmig ausgebildet. Hierdurch ist das Hebefahrzeug wiederum besonders einfach und leicht ausgebildet.

Zwischen dem Bremskraftübertragungselement und dem Rad weist die Bremsvorrichtung bevorzugt eine längenvariable Einstelleinrichtung auf, die zur Übertragung der Bremskraft ausgebildet ist. Durch die Einstelleinrichtung lässt sich die Bremsvorrichtung beispielsweise im Falle von temperaturinduzierten Längenveränderungen von Elementen der Bremsvorrichtung derart einstellen, dass die Bremskraft optimal übertragen wird. Die Einstelleinrichtung weist insbesondere zwei mittels eines selbsthemmenden Gewindes miteinander verbundene Einstellpartner auf.

Die Bremsvorrichtung ist bevorzugt derart zu einer Übersetzung ausgebildet, dass ein Weg, den zumindest ein die Bremskraft übertragendes Element der in der Bremsfunktionsstellung angeordneten Bremsvorrichtung während einer Verschiebung des Kupplungselementes von der ersten Stellung in die zweite Stellung zurücklegt, größer ist als ein Weg, den das Kupplungselement von der ersten Stellung in die zweite Stellung zurücklegt. Die Wege sind beispielsweise jeweils relativ zum Fahrwerksrahmen zu verstehen. Der Übersetzungsfaktor ist insbesondere größer 1,1, bevorzugt größer 1,2, besonders bevorzugt 1,3. Die Übersetzung wird vorzugsweise dadurch erreicht, dass das die Bremskraft übertragende Element schwenkbeweglich gelagert ist und unterschiedlich große Hebelarme zur Aufnahme und zur Übertragung der Bremskraft aufweist. Durch die Übersetzung werden Toleranzen, die durch die erfindungsgemäße Umgestaltung der Bremsvorrichtung unvermeidbar entstehen, ausgeglichen, damit die Qualität des Bremsens nicht schlechter ist als bei einer konventionellen Auflaufbremse.

Vorzugsweise weist die Bremsvorrichtung zumindest ein zweites Bremskraftumlenkelement auf, das zwischen dem Kupplungselement und dem Bremskraftübertragungselement angeordnet ist. Das zweite Bremskraftumlenkelement ist insbesondere schwenkbeweglich um eine zweite Umlenkschwenkachse an der Kupplungsvorrichtung gelagert und zur Übertragung der Bremskraft ausgebildet. Besonders bevorzugt weist die Bremsvorrichtung zwei derartige zweite Bremskraftumlenkelemente auf. Das erste Bremskraftumlenkelement und/oder das zweite Bremskraftumlenkelement ist gleich oder ähnlich dem Bremskraftübertragungselement bevorzugt mit zwei Übertragungsschenkeln ausgebildet. Das zweite Bremskraftumlenkelement erlaubt ein Führen der Bremsvorrichtung unmittelbar entlang der Hebevorrichtung, wodurch eine unbeabsichtigte äußerliche Beeinträchtigung der Bremsvorrichtung unwahrscheinlicher als bei einer bodennahen Anordnung des Bremskraftübertragungselementes ist.

Die Kupplungsvorrichtung ist bevorzugt von der Kupplungsfunktionsstellung in eine zum Fahrwerk gerichtete Einfahrrichtung in eine Kupplungseinfahrstellung verschieblich am Tragelement angeordnet. Die Einfahrrichtung entspricht insbesondere der Längsrichtung des Tragelementes. Durch die Verschieblichkeit der Kupplungsvorrichtung einschließlich des Kupplungselementes ist zu erreichen, dass die Kupplungsvorrichtung in der Betriebsstellung der Hebevorrichtung auch bei geringen Einsatzhöhen nicht zwischen dem vom Fahrwerk abgewandten Ende des Tragelementes und einem Gebäude, an dem das Hebefahrzeug eingesetzt wird, im Weg ist.

Das Bremskraftübertragungselement ist von der genannten Verschieblichkeit bevorzugt entkoppelt.

Die Bremsvorrichtung umfasst vorzugsweise eine Bremskraftübertragungseinfahrvorrichtung, die ein Bremskraftübertragungshülsenelement und ein als Stange ausgebildetes Bremskraftzuleitungselement aufweist. Das Bremskraftzuleitungselement ist in die oder entgegen der Einfahrrichtung in das Bremskraftübertragungshülsenelement einzuschieben. Die Bremskraftübertragungseinfahrvorrichtung ist somit teleskopierbar und zur Berücksichtigung der Verschieblichkeit der Kupplungsvorrichtung ausgebildet. Durch die Bremskraftübertragungseinfahrvorrichtung erlaubt die Bremsvorrichtung die Verschieblichkeit der Kupplungsvorrichtung ohne die Notwendigkeit einer manuellen Anpassung der Bremsvorrichtung, wodurch der Bedienungsaufwand auch bei maximalem Funktionsumfang klein gehalten wird.

Das Bremskraftzuleitungselement weist bevorzugt eine erste zur Einfahrrichtung angewinkelt ausgebildete Anschlagsfläche auf. Das Bremskraftübertragungshülsenelement weist bevorzugt eine zweite zur Einfahrrichtung angewinkelt ausgebildete Anschlagfläche auf. Die zweite Anschlagfläche ist derart positioniert, dass sie in der Kupplungsfunktionsstellung der Kupplungsvorrichtung an der ersten Anschlagfläche anliegt. Das bedeutet, dass die Bremskraftübertragungseinfahrvorrichtung allein durch die Überführung der Kupplungsvorrichtung in die Kupplungsfunktionsstellung in die Lage versetzt wird, Zugkräfte zu übertragen, beispielsweise ohne dass dazu eine gesonderte Verriegelung des Bremskraftübertragungshülsenelementes relativ zum Bremskraftzuleitungselement notwendig ist.

In einer vorteilhaften Ausgestaltung der Erfindung bildet der Fahrwerksrahmen eine Verriegelungsvorrichtung zumindest teilweise aus. Die Verriegelungsvorrichtung ist in einer Verriegelstellung zur Verriegelung der Bremsvorrichtung in der Bremsfunktionsstellung ausgebildet. In der Verriegelstellung verhindert die Verriegelungsvorrichtung also insbesondere eine unbeabsichtigte Trennung des Bremskraftübertragungselementes von dem Bremskraftaufnahmeelement. Dadurch ist die Sicherheit der Bremsvorrichtung weiter erhöht.

Die Verriegelungsvorrichtung weist besonders bevorzugt zwei Verriegelpartner auf, die in der Verriegelstellung aneinander fixiert sind. Ein erster der beiden Verriegelpartner ist an dem Fahrwerksrahmen und ein zweiter der beiden Verriegelpartner ist an der Hebevorrichtung angeordnet. Insbesondere handelt es sich bei der Verriegelungsvorrichtung um eine, die auch zur Verriegelung der Hebevorrichtung in der Fahrtstellung verwendet wird. Diese hat insbesondere eine Doppelfunktion, ohne dass dadurch ein fehleranfälligerer Aufbau des Hebefahrzeuges als ohnehin notwendig ist.

Bevorzugt ist die Verriegelungsvorrichtung derart ausgebildet, dass sie durch die Schwenkbewegung der Hebevorrichtung in die Fahrstellung automatisch aus einer Entriegelstellung in die Verriegelstellung überführt wird. Im Gegenteil setzt die Überführung der Verriegelungsvorrichtung von der Verriegelstellung in die Entriegelstellung insbesondere einen manuellen Eingriff voraus, um eine unbeabsichtigte Trennung der Bremsvorrichtung sicher zu vermeiden. Für die automatische Überführung weist die Verriegelungsvorrichtung insbesondere eine Feder oder dergleichen auf.

In einer vorteilhaften Ausgestaltung der Erfindung ist das Hebefahrzeug derartig ausgebildet, dass zumindest bei Anordnung der Hebevorrichtung in der Fahrtstellung, der Kupplungsvorrichtung in der Kupplungsfunktionsstellung und des Kupplungselementes in der ersten Stellung und bei Aufstehen des Hebefahrzeuges auf einer Bodenebene ein Schwenkpunkt des Hebefahrzeuges derart positioniert ist, dass er in einer Einsatzposition des Hebefahrzeuges, in der die Seitenschwenkachse rechtwinklig zur Bodenebene ausgerichtet ist, einerseits einer zur Bodenebene rechtwinkligen Vertikalebene, in der die Drehachse des Rades liegt, angeordnet ist und in einer Fahrtposition, in der eine Tragelementlängsrichtung geringfügiger zur Bodenebene angewinkelt ist als in der Einsatzstellung, insbesondere parallel zur Bodenebene ausgerichtet ist, andererseits der Vertikalebene angeordnet ist. In der Fahrtposition ist die Seitenschwenkachse insbesondere kleiner 90° zur Bodenebene angewinkelt. Die Fahrtposition wird insbesondere eingenommen, wenn das Hebefahrzeug an ein Kraftfahrzeug gekuppelt ist, um gefahren zu werden. Die Einsatzposition wird eingenommen, wenn das Hubfahrzeug zum Heben von Lasten eingesetzt wird. Die genannte Positionierung des Schwerpunktes hat eine besonders geringe Stützlast des Hebefahrzeuges auf das Kraftfahrzeug zur Folge und vermeidet die Notwendigkeit der Anordnung eines Stützrades an der Kupplungsvorrichtung. Die Fahrtposition zeichnet sich besonders bevorzugt dadurch aus, dass die Tragelementlängsrichtung derart zur Bodenebene angewinkelt ist, dass der Abstand eines am Fahrwerk angeordneten, ersten Endes des Tragelementes von der Bodenebene größer ist als der Abstand eines dem ersten Ende gegenüberliegenden, zweiten Endes des Tragelementes von der Bodenebene.

Weitere Einzelheiten und Vorteile der Erfindung lassen sich den nachfolgend beschriebenen, schematisch dargestellten Figuren entnehmen; es zeigen:
- Fig. 1: ein erfindungsgemäßes Hebefahrzeug in einer Fahrtposition in einer perspektivischen Darstellung,
- Fig. 2: das Hebefahrzeug gemäß Fig. 1 in einer Einsatzposition mit einer Hebevorrichtung in einer Fahrtstellung in einer Seitenansicht,
- Fig. 3a: das Hebefahrzeug gemäß Fig. 2 mit der Hebevorrichtung in einer Betriebsstellung in einem Längsschnitt,
- Fig. 4a: das Hebefahrzeug gemäß Fig. 2 mit der Hebevorrichtung in der Fahrtstellung und einem Kupplungselement in einer ersten Stellung in einem Längsschnitt,
- Fig. 5a: das Hebefahrzeug gemäß Fig. 2 mit der Hebevorrichtung in der Fahrtstellung und dem Kupplungselement in einer zweiten Stellung in einem Längsschnitt,
- Fig. 3b - 3d: Detaildarstellungen der Fig. 3a,
- Fig. 4b - 4d: Detaildarstellungen der Fig. 4a und
- Fig. 5b - 5d: Detaildarstellungen der Fig. 5a.

Die nachfolgend beschriebenen und von den Figuren veranschaulichten Merkmale können auch in anderen Kombinationen als unmittelbar beschrieben zu erfindungsgemäßen Weiterbildungen führen. Gleich oder ähnlich wirkende Teile sind mit identischen Bezugsziffern versehen.

Die Figuren veranschaulichen ein erfindungsgemäßes Hebefahrzeug 2. Fig. 1 zeigt das Hebefahrzeug 2 in einer Fahrtposition, in der es an ein nicht dargestelltes Kraftfahrzeug gekoppelt zu fahren ist. Fig. 2 zeigt das Hebefahrzeug 2 in einer Einsatzposition, in der es zum Anheben von Lasten einzusetzen ist. In der Einsatzposition ist das Hebefahrzeug 2 durch ein Absenken von nicht bezifferten Stützen zu sichern.

Das Hebefahrzeug 2 weist ein Fahrwerk 4 auf. Das Fahrwerk 4 umfasst einen Fahrwerksrahmen 6 und zwei am Fahrwerksrahmen 6 um eine Drehachse DA drehbeweglich gelagerte Räder 8.

Das Hebefahrzeug 2 weist eine Hebevorrichtung 10 auf. Die Hebevorrichtung 10 umfasst im veranschaulichten Ausführungsbeispiel fünf länglich ausgebildete Tragelemente 12 und ist dadurch teleskopierbar. Die Hebevorrichtung 10 ist von der Betriebsstellung gemäß Fig. 3a mittels eines Hebeaktuators 58 in die Fahrtstellung gemäß Fig. 4a um eine Hebeschwenkachse HA schwenkbeweglich am Fahrwerksrahmen 6 gelagert. Ferner ist die Hebevorrichtung 10 relativ zum Fahrwerksrahmen 6 um eine Seitenschwenkachse SA schwenkbeweglich gelagert, die in der Einsatzposition gemäß Fig. 2 rechtwinklig zu einer Bodenebene BE angeordnet ist, auf der das Hebefahrzeug 2 mit seinen Rädern 8 aufsteht.

Das Hebefahrzeug 2 weist eine Kupplungsvorrichtung 14 auf. Die Kupplungsvorrichtung 14 umfasst ein unmittelbar am Kraftfahrzeug anzuordnendes Kupplungselement 16 und einen Kupplungsrahmen 18. Das Kupplungselement 16 ist, wie bei Auflaufbremsen üblich, relativ zum Kupplungsrahmen 18 von einer ersten Stellung in eine zweite Stellung in eine Kupplungsverschieberichtung KR verschieblich gelagert. Der Kupplungsrahmen 18 ist vom Fahrwerk 4 beabstandet an der Hebevorrichtung 10 angeordnet. In der Fahrtposition dient also die Hebevorrichtung 10 als Fahrzeugrahmen zwischen der Kupplungsvorrichtung 14 und dem Fahrwerk 4.

Insgesamt ist das Hebefahrzeug 2 derart ausgebildet, dass sein Schwerpunkt SP in der Einsatzposition gemäß Fig. 2 in Fahrtrichtung hinter einer Vertikalebene VE liegt und in der Fahrtposition gemäß Fig. 1 in Fahrtrichtung vor der Vertikalebene VE liegt. Die Vertikalebene VE ist rechtwinklig zur Bodenebene BE und derart angeordnet, dass die Drehachse DA innerhalb der Vertikalebene VE liegt.

Das Hebefahrzeug 2 weist eine Bremsvorrichtung 20 auf. Die Bremsvorrichtung 20 dient in einer Bremsfunktionsstellung zum Bremsen einer Drehbewegung der Räder 8 in Abhängigkeit von der Stellung des Kupplungselementes 16 relativ zum Kupplungsrahmen 18. Zur Übertragung einer Bremskraft von dem Kupplungselement 16 zu den Rädern 8 dienen eine Vielzahl von Elementen. Diese Elemente sind durch die Detaildarstellungen (Fig. 3b - 3d, 4b - 4d und 5b - 5d) im Detail veranschaulicht und nachfolgend beschrieben.

An dem Kupplungselement 16 ist ein zugbelastbares Bremskraftleitungselement 62 angeordnet. Das Bremskraftleitungselement 62 ist mit einem Bremskraftumlenkelement 60 verbunden, das schwenkbeweglich um eine Umlenkschwenkachse UA3 am Kupplungsrahmen 18 angeordnet ist. Am Bremskraftumlenkelement 60 ist ein weiteres zugbelastbares Bremskraftleitungselement 64 angeordnet. Das Bremskraftleitungselement 64 ist außerdem an einem Bremskraftumlenkelement 46 angeordnet. Das Bremskraftumlenkelement 46 ist schwenkbeweglich um eine weitere Umlenkschwenkachse UA2 am Kupplungsrahmen 18 angeordnet. Am Bremskraftumlenkelement 46 ist eine zugbelastbare Bremskraftübertragungseinfahrvorrichtung 48 angeordnet. An der Bremskraftübertragungseinfahrvorrichtung 48 ist ein Bremskraftübertragungselement 22 angeordnet. Das Bremskraftübertragungselement 22 ist schwenkbeweglich um eine Übertragungsschwenkachse ÜA an der Hebevorrichtung 10 angeordnet. Auf das Bremskraftübertragungselement 22 folgt ein druckbelastbares Bremskraftaufnahmeelement 24, das verschieblich an dem Fahrwerksrahmen 6 gelagert ist. Das Bremskraftaufnahmeelement 24 ist an einem Bremskraftumlenkelement 40 angeordnet. Das Bremskraftumlenkelement 40 ist schwenkbeweglich um eine Umlenkschwenkachse UA1 am Fahrwerksrahmen 6 angeordnet. Am Bremskraftumlenkelement 40 ist ein zugbelastbares Bremskraftweiterleitungselement 42 mit einer Einstelleinrichtung 44 angeordnet, das zu nicht im Detail dargestellten Bremsbelägen zur Bremsung der Räder 8 führt.

Das Bremskraftübertragungselement 22 weist einen ersten Übertragungsschenkel 36 zur Übertragung der Bremskraft auf das Bremskraftaufnahmeelement 24 auf. Außerdem weist das Bremskraftübertragungselement 22 einen zweiten Übertragungsschenkel 34 zur Aufnahme der Bremskraft von der Bremskraftübertragungseinfahrvorrichtung 48 auf. Der zweite Übertragungsschenkel 34 erstreckt sich im Längsschnitt wie der erste Übertragungsschenkel 36 radial von der Übertragungsschwenkachse weg und ist angewinkelt zum ersten Übertragungsschenkel 36.

Am ersten Übertragungsschenkel 36 weist das Bremskraftübertragungselement 22 ein drehbar gelagertes Abrollelement 26 auf. Das Abrollelement 26 dient zum Abrollen an dem Bremskraftaufnahmeelement 24.

Das Bremskraftaufnahmeelement 24 weist ein Längselement 28 und ein Plattenelement 30 auf. Das Längselement 28 erstreckt sich länglich in eine Druckrichtung DR, in die das Bremskraftaufnahmeelement 24 verschieblich gelagert ist. Das Plattenelement 30 erstreckt sich an einem dem Bremskraftübertragungselement 22 zugewandten Ende des Längselementes 28. In der Bremsfunktionsstellung der Bremsvorrichtung 20 liegt das Abrollelement 26 an dem Plattenelement 30 an und ist zum Abrollen auf dem Plattenelement 30 eingerichtet. Mittels des Abrollelementes 26 ist das Bremskraftübertragungselement 22 in der Bremsfunktionsstellung zur Übertragung der Bremskraft mittels eines Drucks auf das Bremskraftaufnahmeelement 24 ausgebildet. Die Ausbildung der Bremsvorrichtung 20 durch das Bremskraftübertragungselement 22 und das Bremskraftaufnahmeelement 24 ermöglich, dass das Bremskraftübertragungselement 22 mit der Schwenkbewegung der Hebevorrichtung 10 von der Betriebsstellung in die Fahrtstellung in Kontakt mit dem Bremskraftaufnahmeelement 24 zu bringen ist. Dadurch wird die Bremsvorrichtung 20 automatisch geschlossen und in die Bremsfunktionsstellung überführt.

Das Bremskraftübertragungselement 22 und die Hebevorrichtung 10 bilden zwei Anschläge 32 aus (Fig. 3c und 5c). Die beiden Anschläge 32 begrenzen die Schwenkbeweglichkeit des Bremskraftübertragungselementes 22 um die Übertragungsschwenkachse ÜA. Dadurch wird sichergestellt, dass das Abrollelement 26 mit der Schwenkbewegung der Hebevorrichtung 10 in die Fahrtstellung in Kontakt mit dem Plattenelement 30 gelangt.

Die Bremsvorrichtung 20 ist zu einer Übersetzung ausgebildet. Die Übersetzung ist derart ausgestaltet, dass ein Weg, den das Bremskraftweiterleitungselement 42 im Falle einer Bremsung während einer Verschiebung des Kupplungselementes 16 von der ersten Stellung in die zweite Stellung zurücklegt, größer ist als ein Weg, den das Kupplungselement 16 selbst von der ersten Stellung in die zweite Stellung zurücklegt. Die Übersetzung wird dadurch erreicht, dass zwei Schenkel des Bremskraftumlenkelementes 40 unterschiedliche Längen haben.

Die Kupplungsvorrichtung 14 ist von der gezeigten Kupplungsfunktionsstellung in eine zum Fahrwerk 4 gerichtete Einfahrrichtung ER in eine Kupplungseinfahrstellung verschieblich am Tragelement 12 angeordnet (Fig. 2). Zur Berücksichtigung dieser Veschieblichkeit weist die Bremskraftübertragungseinfahrvorrichtung 48 ein Bremskraftübertragungshülsenelement 50 und ein als Stange ausgebildetes Bremskraftzuleitungselement 38 auf, das in die oder entgegen der Einfahrrichtung ER in das Bremskraftübertragungshülsenelement 50 einzuschieben ist. Die Einfahrrichtung ER ist insbesondere parallel zu einer Tragelementlängsrichtung TR des Tragelementes 12 angeordnet und ist in der Fahrtposition gemäß Fig. 1 zumindest im Wesentlichen parallel zur Bodenebene BE angeordnet.

Das Hebefahrzeug 2 weist eine Verriegelungsvorrichtung 52 auf. Die Verriegelungsvorrichtung 52 umfasst einen ersten Verriegelpartner 54 und einen zweiten Verriegelpartner 56. Der Verriegelpartner 56 ist am Fahrwerksrahmen 6 angeordnet. Der Verriegelpartner 54 ist an der Hebevorrichtung 10 angeordnet. Die Verriegelungsvorrichtung 52 dient zu einer Fixierung der Verriegelpartner 54, 56 in einer Verriegelstellung derart zueinander, dass dadurch die Bremsvorrichtung 20 in der Bremsfunktionsstellung verbleibt.

### Bezugszeichenliste

- 2: Hebefahrzeug
- 4: Fahrwerk
- 6: Fahrwerksrahmen
- 8: Rad
- 10: Hebevorrichtung
- 12: Tragelement
- 14: Kupplungsvorrichtung
- 16: Kupplungselement
- 18: Kupplungsrahmen
- 20: Bremsvorrichtung
- 22: Bremskraftübertragungselement
- 24: Bremskraftaufnahmeelement
- 26: Abrollelement
- 28: Längselementes
- 30: Plattenelement
- 32: Anschlag
- 34: zweiter Übertragungsschenkel
- 36: erster Übertragungsschenkel
- 38: Bremskraftzuleitungselement
- 40: erstes Bremskraftumlenkelement
- 42: Bremskraftweiterleitungselement
- 44: Einstelleinrichtung
- 46: zweites Bremskraftumlenkelement
- 48: Bremskraftübertragungseinfahrvorrichtung
- 50: Bremskraftübertragungshülsenelement
- 52: Verriegelungsvorrichtung
- 54: zweiter Verriegelpartner
- 56: erster Verriegelpartner
- 58: Hebeaktuator
- 60: drittes Bremskraftumlenkelement
- 62: erstes Bremskraftleitungselement
- 64: zweites Bremskraftleitungselement

- BE: Bodenebene
- DA: Drehachse
- DR: Druckrichtung
- ER: Einfahrrichtung
- HA: Hebeschwenkachse
- KR: Kupplungsverschieberichtung
- SA: Seitenschwenkachse
- SP: Schwerpunkt
- TR: Tragelementlängsrichtung
- ÜA: Übertragungsschwenkachse
- UA1: erste Umlenkschwenkachse
- UA2: zweite Umlenkschwenkachse
- UA3: dritte Umlenkschwenkachse
- VE: Vertikalebene

## Patentansprüche

1. Hebefahrzeug (2), aufweisend
- ein Fahrwerk (4), das einen Fahrwerksrahmen (6) und zumindest ein am Fahrwerksrahmen (6) drehbeweglich um eine Drehachse (DA) gelagertes Rad (8) aufweist,
- eine Hebevorrichtung (10) zum Anheben von Gegenständen oder Personen, die zumindest ein länglich ausgebildetes Tragelement (12) aufweist und von einer Betriebsstellung in eine Fahrtstellung um eine Hebeschwenkachse (HA) schwenkbeweglich am Fahrwerksrahmen (6) gelagert ist,
- eine Kupplungsvorrichtung (14), die ein Kupplungselement (16), das zumindest in einer Kupplungsfunktionsstellung der Kupplungsvorrichtung (14) zur Kupplung des Hebefahrzeuges (2) mit einem Kraftfahrzeug ausgebildet ist, und einen Kupplungsrahmen (18) aufweist, an dem das Kupplungselement (16) von einer ersten Stellung in eine zweite Stellung in eine Kupplungsverschieberichtung (KR) verschieblich gelagert ist und der von dem Fahrwerk (4) beanstandet am Tragelement (12) angeordnet ist,
- eine Bremsvorrichtung (20), die in einer Bremsfunktionsstellung zum Bremsen einer Drehbewegung des zumindest einen Rades (8) in Abhängigkeit von der Stellung des Kupplungselementes (16) relativ zum Kupplungsrahmen (18) ausgebildet ist und zumindest ein Bremskraftübertragungselement (22) aufweist, das zur Übertragung einer Bremskraft ausgebildet ist und sich zumindest in der Bremsfunktionsstellung der Bremsvorrichtung (20) zumindest teilweise zwischen der Kupplungsvorrichtung (14) und dem Fahrwerk (4) erstreckt,
**dadurch gekennzeichnet, dass** das Bremskraftübertragungselement (22) derart an der Hebevorrichtung (10) gelagert ist, dass die Bremsvorrichtung (20) mit einer Schwenkbewegung der Hebevorrichtung (10) in die Fahrtstellung automatisch in die Bremsfunktionsstellung überführt wird.

2. Hebefahrzeug nach Anspruch 1, **gekennzeichnet durch** eine Ausbildung der Bremsvorrichtung (20) derart, dass das Bremskraftübertragungselement (22) zur Übertragung der Bremskraft auf ein dem Bremskraftübertragungselement (22) nachgeordnetes Bremskraftaufnahmeelement (24) der Bremsvorrichtung (20) ausgebildet ist, das am Fahrwerk (4) gelagert ist.

3. Hebefahrzeug nach Anspruch 2, **gekennzeichnet durch** eine Ausbildung der Bremsvorrichtung (20) derart, dass das Bremskraftübertragungselement (22) mit der Schwenkbewegung der Hebevorrichtung (10) in die Fahrtstellung in Kontakt mit dem Bremskraftaufnahmeelement (24) zu bringen ist.

4. Hebefahrzeug nach Anspruch 2 oder 3, **gekennzeichnet durch** eine Ausbildung der Bremsvorrichtung (20) derart, dass das Bremskraftübertragungselement (22) zur Übertragung der Bremskraft mittels eines Drucks auf das Bremskraftaufnahmeelement (24) ausgebildet ist.

5. Hebefahrzeug nach einem der Ansprüche 2 bis 4, **dadurch gekennzeichnet, dass** das Bremskraftaufnahmeelement (24) in eine Druckrichtung (DR) verschieblich am Fahrwerk (4) gelagert ist.

6. Hebefahrzeug nach Anspruch 5, **dadurch gekennzeichnet, dass** das Bremskraftaufnahmeelement (24) ein sich länglich in die Druckrichtung (DR) erstreckendes Längselement (28) und ein an einem dem Bremskraftübertragungselement (22) zugewandten Ende des Längselementes (28) angeordnetes Plattenelement (30) aufweist.

7. Hebefahrzeug einem der Ansprüche 2 bis 6, **dadurch gekennzeichnet, dass** das Bremskraftübertragungselement (22) ein drehbar gelagertes Abrollelement (26) zum Abrollen am Bremskraftaufnahmeelement (24) umfasst.

8. Hebefahrzeug nach einem der Ansprüche 2 bis 7, **dadurch gekennzeichnet, dass** die Bremsvorrichtung (20) ein vom Bremskraftaufnahmeelement (24) beabstandet am Bremskraftübertragungselement (22) gelagertes Bremskraftzuleitungselement (38) umfasst, das zur Übertragung der Bremskraft auf das Bremskraftübertragungselement (22) mittels eines Zugs ausgebildet ist.

9. Hebefahrzeug nach einem der Ansprüche 2 bis 8, **dadurch gekennzeichnet, dass** die Bremsvorrichtung (20) zwischen dem Bremskraftaufnahmeelement (24) und dem Rad (8) ein erstes Bremskraftumlenkelement (40) aufweist, das schwenkbeweglich um eine erste Umlenkschwenkachse (UA1) am Fahrwerk (4) gelagert ist und das zur Übertragung der Bremskraft ausgebildet ist.

10. Hebefahrzeug nach Anspruch 9, **dadurch gekennzeichnet, dass** das erste Bremskraftumlenkelement (40) zur Übertragung der Bremskraft mittels eines Zugs an einem Bremskraftweiterleitungselement (42) der Bremsvorrichtung (20) ausgebildet ist.

11. Hebefahrzeug nach einem der vorhergehenden Ansprüche, **dadurch gekennzeichnet, dass** das Bremskraftübertragungselement (22) schwenkbeweglich um eine Übertragungsschwenkachse (ÜA) an der Hebevorrichtung (10) gelagert ist.

12. Hebefahrzeug nach Anspruch 11, **dadurch gekennzeichnet, dass** das Bremskraftübertragungselement (22) und die Hebevorrichtung (10) zumindest einen Anschlag (32) ausbilden, der eine Schwenkbewegung des Bremskraftübertragungselementes (22) um die Übertragungsschwenkachse (ÜA) begrenzt.

13. Hebefahrzeug nach einem der vorhergehenden Ansprüche, **dadurch gekennzeichnet, dass** das Bremskraftübertragungselement (22) einen ersten Übertragungsschenkel (36) zur Übertragung der Bremskraft und einen zweiten, sich angewinkelt zum ersten Übertragungsschenkel (36) erstreckenden Übertragungsschenkel (34) zur Aufnahme der Bremskraft aufweist.

14. Hebefahrzeug nach einem der vorhergehenden Ansprüche, **dadurch gekennzeichnet, dass** die Bremsvorrichtung (20) zwischen dem Bremskraftübertragungselement (22) und dem Rad (8) zumindest eine längenvariable Einstelleinrichtung (44) aufweist, die zur Übertragung der Bremskraft ausgebildet ist.

15. Hebefahrzeug nach einem der vorhergehenden Ansprüche, **dadurch gekennzeichnet, dass** die Bremsvorrichtung (20) derart zu einer Übersetzung ausgebildet ist, dass ein Weg, den zumindest ein die Bremskraft übertragendes Element (42) der in der Bremsfunktionsstellung angeordneten Bremsvorrichtung (20) während einer Verschiebung des Kupplungselementes (16) von der ersten Stellung in die zweite Stellung zurücklegt, größer ist als ein Weg, den das Kupplungselement (16) von der ersten Stellung in die zweite Stellung zurücklegt.

16. Hebefahrzeug nach einem der vorhergehenden Ansprüche, **dadurch gekennzeichnet, dass** die Bremsvorrichtung (20) zumindest ein zweites Bremskraftumlenkelement (46) aufweist, das zwischen dem Kupplungselement (16) und dem Bremskraftübertragungselement (22) angeordnet ist, schwenkbeweglich um eine zweite Umlenkschwenkachse (UA2) an der Kupplungsvorrichtung (14) gelagert ist und das zur Übertragung der Bremskraft ausgebildet ist.

17. Hebefahrzeug nach einem der vorhergehenden Ansprüche, **dadurch gekennzeichnet, dass** die Kupplungsvorrichtung (14) von der Kupplungsfunktionsstellung in eine zum Fahrwerk (4) gerichtete Einfahrrichtung (ER) in eine Kupplungseinfahrstellung verschieblich am Tragelement (12) angeordnet ist.

18. Hebefahrzeug nach Anspruch 17, **dadurch gekennzeichnet, dass** die Bremsvorrichtung (20) eine Bremskraftübertragungseinfahrvorrichtung (48) umfasst, die ein Bremskraftübertragungshülsenelement (50) und ein als Stange ausgebildetes Bremskraftzuleitungselement (38) aufweist, das in die oder entgegen der Einfahrrichtung (ER) in das Bremskraftübertragungshülsenelement (50) einzuschieben ist.

19. Hebefahrzeug nach Anspruch 18, **dadurch gekennzeichnet, dass** das Bremskraftzuleitungselement (38) eine erste zur Einfahrrichtung (ER) angewinkelt ausgebildete Anschlagsfläche und das Bremskraftübertragungshülsenelement (50) eine zweite zur Einfahrrichtung (ER) angewinkelt ausgebildete Anschlagsfläche ausbildet, die derart positioniert ist, dass sie in der Kupplungsfunktionsstellung der Kupplungsvorrichtung (14) an der ersten Anschlagsfläche anliegt.

20. Hebefahrzeug nach einem der vorhergehenden Ansprüche, **dadurch gekennzeichnet, dass** der Fahrwerksrahmen (6) eine Verriegelungsvorrichtung (52) mit ausbildet, die in einer Verriegelstellung zur Verriegelung der Bremsvorrichtung (20) in der Bremsfunktionsstellung ausgebildet ist.

21. Hebefahrzeug nach Anspruch 20, **dadurch gekennzeichnet, dass** die Verriegelungsvorrichtung (52) zwei Verriegelpartner (54, 56) aufweist, die in der Verriegelstellung aneinander fixiert sind, wobei ein erster der beiden Verriegelpartner (56) an dem Fahrwerksrahmen (6) und ein zweiter der beiden Verriegelpartner (54) an der Hebevorrichtung (10) angeordnet ist.

22. Hebefahrzeug nach Anspruch 20 oder 21, **dadurch gekennzeichnet, dass** die Verriegelungsvorrichtung (52) derart ausgebildet ist, dass sie durch die Schwenkbewegung der Hebevorrichtung (10) in die Fahrtstellung automatisch aus einer Entriegelstellung in die Verriegelstellung überführt wird.

23. Hebefahrzeug nach einem der vorhergehenden Ansprüche, **gekennzeichnet durch** eine derartige Ausbildung, dass zumindest bei Anordnung der Hebevorrichtung (10) in der Fahrtstellung, der Kupplungsvorrichtung (14) in der Kupplungsfunktionsstellung und des Kupplungselementes (16) in der ersten Stellung und bei Aufstehen des Hebefahrzeuges (2) auf einer Bodenebene (BE) ein Schwerpunkt (SP) des Hebefahrzeuges (2) derart positioniert ist, dass er in einer Einsatzposition des Hebefahrzeuges (2), in der eine Seitenschwenkachse (SA), um die die Hebevorrichtung (10) relativ zum Fahrzeugrahmen (6) seitlich verschwenkbar ist, rechtwinklig zur Bodenebene (BE) ausgerichtet ist, einerseits einer zur Bodenebene (BE) rechtwinkligen Vertikalebene (VE), in der die Drehachse (DA) des Rades (4) liegt, angeordnet ist und in einer Fahrtposition, in der eine Tragelementlängsrichtung (TR) weniger zur Bodenebene (BE) angewinkelt ist als in der Einsatzposition, insbesondere parallel zur Bodenebene (BE) ausgerichtet ist, andererseits der Vertikalebene (VE) angeordnet ist.
